# EUROPÄISCHE PATENTSCHRIFT

(11) **EP 1 048 911 B1**
(45) Veröffentlichungstag und Bekanntmachung des Hinweises auf die Patenterteilung: **18.06.2003**
(21) Anmeldenummer: 00107590.2
(22) Anmeldetag: 07.04.2000
(51) Int. Cl.: F25D 3/10, F25D 21/06

(54) **Verfahren zum Auftauen und Trocknen von Kälteanlagen**
Method for defrosting and drying of refrigeration installations
Procédé pour dégrivrer et sécher des installations frigorifiques

(30) Priorität: 30.04.1999 DE 19919935
(43) Veröffentlichungstag der Anmeldung: 02.11.2000
(73) Patentinhaber: Linde AG, 65189 Wiesbaden (DE)
(72) Erfinder: Kamm, Volker, Dipl.-Ing., 82024 Taufkirchen (DE)
(74) Vertreter: Zahn, Christoph

(56) Entgegenhaltungen:
- WO-A-91/07994
- GB-A- 2 249 534
- US-A- 5 349 828

## Beschreibung

Die Erfindung betrifft ein Verfahren zum Auftauen und Trocknen einer während des Auftau- und Trocknungsprozesses geschlossen gehaltenen Kälteanlage, wie beispielsweise eines Frosters, wobei vor dem Wiederanfahren zumindest der- oder diejenigen Bereiche der Kälteanlage, die Vereisungen, Verschneiungen und/oder Verreifungen aufweisen, gespült werden.

Bei einer Vielzahl von Kälteanlagen, wie beispielsweise Frostem jeder Art, die z. B. dem Frosten von Lebensmitteln dienen, kommt es - zumindest in einigen Bereichen der Kälteanlagen - zu Vereisungen, Verschneiungen und/oder Verreifungen. Es ist deshalb erforderlich, daß derartige Anlagen in regelmäßigen Abständen aufgetaut, gereinigt und getrocknet werden.

Die bekannten Abtauverfahren, wie sie beispielsweise mittels geöffneter Türen oder dem Einlassen von kaltem Wasser realisiert werden, weisen jedoch - zumindest teilweise - nicht unerhebliche Nachteile auf. Werden Froster beispielsweise mit warmem Wasser aufgetaut, so kann dies mittelfristig zu einer Zerstörung der Isolation sowie diverser Teile, wie beispielsweise die Verbindung zweier Materialien mit unterschiedlichen Ausdehnungskoeffizienten, führen.

Das Trocknen von Frostern, die eine Fördereinrichtung aufweisen, wie dies beispielsweise bei den sog. Spiralfrostern der Fall ist, vor dem (Wieder-)Anfahren ist sinnvoll bzw. notwendig, da sich ansonsten beim Kaltfahren Eis auf dem Transportsystem bilden könnte, woraus wiederum große Probleme an dem Fördermechanismus resultieren können.

Es ist auch bereits vorgeschlagen worden, Umgebungsluft mittels eines Gebläses durch einen aufzutauenden Froster zu führen. Diese Verfahrensweise hat jedoch aus hygienischer Sicht eine Vielzahl von Nachteilen, welche dazu führen, daß der Froster hygienisch nicht sauber ist. Femer ist eine Verfahrensweise bekannt, bei der die Atmosphäre in dem abzutauenden und zu trocknenden Froster mittels geeigneter Heizvorrichtungen erwärmt wird; die hierbei auftretenden hygienischen Probleme sind offensichtlich.

Aus der WO-A-91 07994 ist ein Verfahren zum Verhindern des Wachstums von Bakterien bzw. dem Abtöten von Bakterien in einer Kälteanlage bekannt. Hierbei wird bei dem mit erwärmter Luft durchgeführten Reinigungsprozess der Kälteanlage die Temperatur innerhalb der Kälteanlage soweit erhöht, dass die in der Kälteanlage gebildeten Bakterien abgetötet werden.

Aufgabe der vorliegenden Erfindung ist es, ein Verfahren zum Auftauen und Trocknen einer Kälteanlage, wie beispielsweise eines Frosters, anzugeben, mittels dessen die genannten Nachteile vermieden werden können. Insbesondere sollen die Abtaudauer sowie die Trockenzeit verringert werden; daneben sollen sämtliche hygienischen Anforderungen erfüllt werden.

Erfindungsgemäß werden vor dem Wiederanfahren zumindest der- oder diejenigen Bereiche der Kälteanlage, die Vereisungen, Verschneiungen und/oder Verreifungen aufweisen, mittels eines warmen, der Kälteanlage von außen zugeführten Stickstoff-Gasstromes gespült und die Kälteanlage wird während und/oder nach dem Zuführen des warmen Stickstoff-Gasstromes entlüftet bzw. der Stickstoff-Gasstrom wird während und/oder nach dem Zuführen aus der Kälteanlage abgeführt.

Die Temperatur des Stickstoff-Gasstrom beträgt vorzugsweise wenigstens 100 °C.

Durch die über den Stickstoff-Gasstrom in die abzutauende Kälteanlage eingebrachte Wärmemenge kann ein schonendes, kontrolliertes und hygienisches Abtauen und Trocknen der Kälteanlage realisiert werden. Abhängig von der Reinheit des Stickstoff-Gasstromes kann der Anteil an in den Froster eingebrachten Fremdbestandteile, wie Mikroorganismen, minimiert werden. Wird beispielsweise gasförmiger Stickstoff mit einer Reinheit von mindestens 5.0 als Abtau- und Trockengas verwendet, so kann bei einer Temperatur von über 100 °C das Einblasen einer absolut sauberen Atmosphäre gewährleistet werden.

Warmer Stickstoff vermag darüber hinaus sehr viel Feuchtigkeit aufzunehmen. Dies ist insbesondere beim Trocknen von Fördersystemen, wie beispielsweise dem Band eines Spiralfrosters, von Vorteil. Nach Durchspülen der Kälteanlage bzw. derjenigen Bereiche der Kälteanlage, die getrocknet werden müssen, verläßt der Stickstoff die Kälteanlage wieder und nimmt dabei die Feuchtigkeit mit. Die Vorteile gegenüber dem bisherigen Trocknungsverfahren "Türen offen lassen" sind offensichtlich, da weder neuer Schmutz noch neue Mikroorganismen in die Kälteanlage gelangen können. Das erfindungsgemäße Verfahren zum Auftauen und Trocknen einer Kälteanlage ermöglicht eine Verkürzung der Abtau- sowie der Trocknungsdauer und damit eine längere Betriebsdauer der jeweiligen Kälteanlage; darüber hinaus bringt es Verbesserungen in hygienischer Hinsicht mit sich.

Das erfindungsgemäße Verfahren zum Auftauen und Trocknen einer Kälteanlage sowie weitere Ausgestaltungen desselben seien anhand des in der Figur dargestellten Ausführungsbeispiels näher erläutert.

Aus einem Flüssigstickstoff-Tank 1 wird über Leitung 2 flüssiger Stickstoff entnommen und einem Verdampfer 3 zugeführt. Der verdampfte und damit gasförmige Stickstoff wird aus dem Verdampfer 3 über Leitung 4 einem Ventil 5 zugeführt. Anschließend gelangt der gasförmige Stickstoff über eine Leitung 6 in eine Düse 7, über die er in den Froster 10 - in der Figur ist ein Spiralfroster dargestellt - eingebracht wird.

Der Übersichtlichkeit halber ist in der Figur lediglich eine Düse 7 dargestellt; es ist jedoch selbstverständlich, daß in der Praxis eine Vielzahl von Düsen vorgesehen sein können. Diese sind vorzugsweise als sog. Flachdüsen für die Förderbandtrocknung ausgebildet. Sofern innerhalb des Frosters 10 ein Transportsystem vorgesehen ist, ist es zweckmäßig, wenn die Düsen auf dieses gerichtet sind. Es ist darauf zu achten, daß die innerhalb des Frosters verwendeten Materialien im unmittelbaren Strömungsbereich des warmen Gases den eingestellten Gastemperaturen widerstehen können.

Der Düse 7 vorgeschaltet ist ein Dampf- oder Gaserhitzer 8 vorgesehen, der der Erwärmung des gasförmigen Stickstoffes auf die gewünschte Abtautemperatur dient. Für die Erwärmung des über die Düse 7 in den Froster 10 eingeführten Abtau- und Trocknungsgases eignet sich beispielsweise eine regelbare elektrische Heizung. Denkbar hierfür ist jedoch auch jede andere Möglichkeit, die eine Erwärmung des Gases und/oder Gasgemisches auf die gewünschte Temperatur ermöglicht. Um Schäden an der abzutauenden Kälteanlage bzw. an der in ihr angeordneten Einrichtungen zu vermeiden, ist es - gemäß einer vorteilhaften Ausgestaltung des erfindungsgemäßen Verfahrens - zweckmäßig, wenn die Temperatur des der Kälteanlage zugeführten warmen Gases und/oder Gasgemisches mittels der regelbaren elektrischen Heizung gesteuert wird.

Zum Zwecke der Regelung der Temperatur des aus der Düse 7 austretenden Gas(gemisch)stromes sollte vorzugsweise ein Temperatursensor 9 vorgesehen werden.

Über entsprechende Vorrichtungen 11 wird das Gemisch aus zugeführtem Gas und Frosteratmosphäre an die Umgebung abgegeben. Derartige Vorrichtungen in der richtigen Verschaltung verhindern zudem, daß bei begehbaren Kälteanlagen eine Gefährdung von Personen durch Sauerstoffmangel besteht.

Im Gegensatz zu der beschriebenen Darstellung kann das Abtau- und Trocknungsgas bzw. der Stickstoff selbstverständlich auf jede andere beliebige Art und Weise erzeugt werden. Im Falle des Stickstoffes sind hierbei kryogene, adsorptive und/oder Membrantrennverfahren denkbar. Auch die Bereitstellung in einem Speicherbehälter ist möglich.

Die Verwendung von Stickstoff oder eines Stickstoff-reichen Gasgemisches - dies gilt selbstverständlich auch für andere Inertgas(gemische) - als Abtau- und Trocknungsgas hat durch die Inertisierung auch den Vorteil, daß die Anwesenheit von Kleinstlebewesen, wie beispielsweise Mäusen, Fröschen, Ratten, etc., verhindert wird.

## Patentansprüche

1. Verfahren zum Auftauen und Trocknen einer während des Auftau- und Trocknungsprozesses geschlossen gehaltenen Kälteanlage, wie beispielsweise eines Frosters, wobei vor dem Wiederanfahren zumindest der- oder diejenigen Bereiche der Kälteanlage, die Vereisungen, Verschneiungen und/oder Verreifungen aufweisen, mittels eines warmen, der Kälteanlage von außen zugeführten Stickstoff Gasstromes gespült werden und die Kälteanlage während und/oder nach dem Zuführen des warmen Stickstoff-Gasstromes entlüftet bzw. der Stickstoff-Gasstrom während und/oder nach dem Zuführen aus der Kälteanlage abgeführt wird.

2. Verfahren zum Auftauen und Trocknen einer Kälteanlage nach Anspruch 1, **dadurch gekennzeichnet, daß** die Temperatur des der Kälteanlage zugeführten Stickstoff-Gasstromes wenigstens 100 °C beträgt.

3. Verfahren zum Auftauen und Trocknen einer Kälteanlage nach Anspruch 1 oder 2, **dadurch gekennzeichnet, daß** die Temperatur des der Kälteanlage zugeführten Stickstoff-Gasstromes geregelt wird.

4. Verfahren zum Auftauen und Trocknen einer Kälteanlage nach einem der vorhergehenden Ansprüche, **dadurch gekennzeichnet, daß** der der Kälteanlage zugeführte warme Stickstoff-Gasstrom durch Verdampfen einer Flüssigkeit oder Flüssigkeitsmischung erzeugt wird.

## Claims

1. Method for defrosting and drying a refrigeration installation which is kept closed during the defrosting and drying process, such as for example a freezer, in which, before the installation is restarted, at least that or those regions of the refrigeration installation which have any ice, snow and/or frost are purged by means of a hot nitrogen gas stream which is fed to the refrigeration installation from outside, and the refrigeration installation is vented during and/or after the supply of the hot nitrogen gas stream, or the nitrogen gas stream is discharged from the refrigeration installation during and/or after the time when it is being supplied.

2. Method for defrosting and drying a refrigeration installation according to Claim 1, **characterized in that** the temperature of the nitrogen gas stream fed to the refrigeration installation is at least 100°C.

3. Method for defrosting and drying a refrigeration installation according to Claim 1 or 2, **characterized in that** the temperature of the nitrogen gas stream fed to the refrigeration installation is controlled.

4. Method for defrosting and drying a refrigeration installation according to one of the preceding claims, **characterized in that** the hot nitrogen gas stream fed to the refrigeration installation is produced by evaporation of a liquid or liquid mixture.

## Revendications

1. Procédé pour dégivrer et sécher une installation frigorifique maintenue fermée pendant le processus de dégivrage et de séchage, comme par exemple un congélateur, dans lequel, avant le redémarrage, au moins la ou les zone(s) de l'installation frigorifique, qui présentent des parties givrées, enneigées et/ou gelées, sont balayées au moyen d'un courant gazeux chaud d'azote introduit de l'extérieur dans l'installation frigorifique et l'installation frigorifique est ventilée pendant et/ou après l'introduction du courant gazeux chaud d'azote, respectivement le courant gazeux d'azote est évacué hors de l'installation frigorifique pendant et/ou après l'introduction.

2. Procédé pour dégivrer et sécher une installation frigorifique suivant la revendication 1, **caractérisé en ce que** la température du courant gazeux d'azote introduit dans l'installation frigorifique est d'au moins 100°C.

3. Procédé pour dégivrer et sécher une installation frigorifique suivant la revendication 1 ou 2, **caractérisé en ce que** la température du courant gazeux d'azote introduit dans l'installation frigorifique est régulée.

4. Procédé pour dégivrer et sécher une installation frigorifique suivant l'une quelconque des revendications précédentes, **caractérisé en ce que** le courant gazeux chaud d'azote introduit dans l'installation frigorifique est produit par évaporation d'un liquide ou d'un mélange de liquides.
